# EUROPÄISCHE PATENTSCHRIFT

(11) **EP 3 532 173 B1**
(45) Veröffentlichungstag und Bekanntmachung des Hinweises auf die Patenterteilung: **09.02.2022**
(21) Anmeldenummer: 17755467.2
(22) Anmeldetag: 14.08.2017
(51) Int. Cl.: A62B 33/00

(54) **ATEMHILFE**
BREATHING AID
DISPOSITIF D'ASSISTANCE RESPIRATOIRE

(30) Priorität: 26.10.2016 DE 102016120441
(43) Veröffentlichungstag der Anmeldung: 04.09.2019
(73) Patentinhaber: Werz Innovations GmbH, 72813 St. Johann (DE)
(72) Erfinder: WERZ, Matthias, 72829 Engstingen (DE)
(74) Vertreter: Kohler Schmid Möbus Patentanwälte
(86) Internationale Anmeldenummer: PCT/EP2017/070623
(87) Internationale Veröffentlichungsnummer: WO 2018/077506

(56) Entgegenhaltungen:
- WO-A1-2017/077074
- WO-A1-2017/077074
- FR-A- 1 443 927
- US-A- 5 490 501

## Beschreibung

Die Erfindung betrifft eine Atemhilfe, um einer durch eine Lawine verschütteten Person das Atmen zu ermöglichen, mit einem Gehäuse, das einen Einatemkanal mit einem im Gehäuse angeordneten Ventil, das beim Einatmen automatisch öffnet und beim Ausatmen automatisch schließt, und einen Ausatemkanal mit einem im Gehäuse angeordneten Ventil, das beim Einatmen automatisch schließt und beim Ausatmen automatisch öffnet, aufweist, wobei der Einatemkanal und der Ausatemkanal in ein am Gehäuse angeordnetes Mundstück münden.

Die Überlebenschancen für Menschen in einer Lawine hängen von verschiedenen Faktoren ab. Etwa 25% der Lawinenopfer kommen aufgrund von Traumata während des Lawinenabgangs um. Etwa 75% der Opfer sterben aufgrund von Asphyxie (Ersticken). Schnee besteht, abhängig von dessen jeweiliger Verdichtung, grundsätzlich aus einem großen prozentualen Anteil aus Luft. Problematisch ist nicht der mangelnde Sauerstoff in einer Lawine, sondern das erneute Einatmen von CO₂, dass die Verschütteten ausgeatmet haben.

Aus der US 4,365,628 und der DE 10 2014 111 655 A1 sind Systeme bekannt, welche durch Hochdrucksauerstoffkartuschen betrieben werden. Nachteilig an diesen Systemen ist, dass die Kartuschen, die mitgeführt werden müssen, ein gewisses Gewicht aufweisen. Des Weiteren machen sich diese Systeme die in jeder Lawine ausreichend vorhandene Luft nicht zunutze und separieren die lebensgefährliche Ausatemluft nicht. Weiterhin weisen derartige Lawinenrettungssysteme häufig kein Mundstück, sondern eine Maske auf. Dies hat den Nachteil, dass der Nutzer die Maske mit der Hand festhalten muss, was unter Umständen nicht möglich bzw. sehr anstrengend ist, wenn der Benutzer durch eine Lawine verschüttet wurde. Unter Umständen kann ein Nutzer die Maske nicht lange genug am Gesicht halten.

Beispielsweise aus der EP 0 998 959 A1 ist es bekannt, die Einatem- und Ausatemluft zu separieren. Dies erfolgt durch ein Ventilsystem, welches auf der Schulter oder im Hüftbereich eines Nutzers angebracht ist. Im Ventilsystem erfolgt die Ansaugung von Frischluft aus den Schneemassen und die Trennung von Ein- und Ausatemluft. Die Einatemluft wird über einen Schlauch in Richtung Mundstück aufgenommen. Die Ausatemluft wird über einen weiteren Schlauch abgehend vom Ventilsystem abgeleitet. Zwischen dem Mundstück dieser Rettungssyteme und dem Ventilsystem befindet sich ein Atmungsschlauch von bis zu 60cm Länge. Das Volumen dieses Atmungsschlauchs wird als Totraum bezeichnet und zieht einen erheblichen Nachteil nach sich. Luft, welche sich im Schlauch bis zu den Ventilen befindet, wird vollständig wieder eingeatmet. Ein Benutzer atmet somit das lebensgefährliche CO₂ wieder ein und setzt sich damit dem Risiko einer langsamen CO₂ Vergiftung aus.

Aus der WO 2016/102522 A2 ist ein Ventilsystem für eine Atemhilfe für Schwimmer bekannt, umfassend ein Ventilgehäuse und einer im Gehäuse angeordnete Ventilmembran, wobei die Ventilmembran an einem Kontaktierungsabschnitt, der vorzugsweise in einem mittigen Bereich der Ventilmembran ausgebildet ist, an einem ersten Ende eines Befestigungselements angeordnet ist, wobei die Ventilmembran ausgehend von dem Kontaktierungsabschnitt zumindest abschnittsweise zu einem zweiten Ende des Befestigungselements hin abgewinkelt ausgebildet ist. Das Ventilsystem ist entfernt von einem Mundstück angeordnet. Insbesondere ist das Mundstück über einen Schlauch mit dem Ventilsystem verbunden. Die Separierung von Einatemluft und Ausatemluft erfolgt im Ventilsystem. Es ist somit auch hier ein Totraum vorhanden, sodass die Gefahr besteht, dass ein Benutzer CO₂-haltige Luft, die er zuvor ausgeatmet hatte, erneut einatmet.

Aus der GB 2 437 926 A ist eine Vorrichtung bekannt, die ein Mundstück mit einem Ausatemventil umfasst. In einem Schlauch, der zu einer Filtereinrichtung führt, kann ein Einatemventil angeordnet sein.

Aus der WO 2013/181080 A1 ist eine Vorrichtung bekannt, die ein Mundstück mit zwei Ventilen aufweist. Das Einatemventil kommuniziert mit einem Schlauch, an dessen Ende ein Filter angeordnet ist. Der Filter ist im Bereich des Ohrs eines Nutzers angeordnet.

Aus der DE 20 2006 009 726 U1 ist ein Schutzhelm für Skifahrer bekannt, der ein Leitsystem mit einem Mundstück und einem Atemluftansaugbereich und einem Atemgasauslassbereich, der von dem Ansaugbereich beabstandet am Helm angeordnet ist. Der Helm weist ein Mundstück auf, in dessen Bereich ein Einatem- und ein Ausatemventil angeordnet sind. Ein Einatemkanal kommuniziert mit Öffnungen an der Außenseite des Helms.

Aus der US 5,490,501 ist eine Atemhilfe bekannt, wobei sich ein Kanal ausgehend von einem Mundstück verzweigt und in jedem der Kanäle ein Ventil angeordnet ist. Das Mundstück kann an einer Weste befestigt werden.

Aus der FR 1.443.927 A ist eine Atemhilfe mit einem Gehäuse bekannt, in dem zwei Ventile angeordnet sind und das ein Mundstück aufweist.

Aus der WO 2017/077074 A1 ist eine Lawinenschutzreinrichtung bekannt, umfassend einen Lawinenschutzrucksack mit mindestens einem aufblasbaren Auftriebsairbag. Weiterhin ist ein Atemsystem vorgesehen, mit einem Atemgehäuse, welches ein Einwegventil mit einer Umgebungsluftansaugzone verbindet, sowie ein Ausatmungseinwegventil mit einem Ausatemschlauch und einem CO₂-Ausatembereich verbindet, wobei am Atemgehäuse ein Mundstück vorgesehen ist.

Aufgabe der vorliegenden Erfindung ist es, eine Atemhilfe bereitzustellen, die geeignet ist, eine von einer Lawine verschüttete Person zuverlässig vor einer Asphyxie zu schützen.

Gelöst wird diese Aufgabe erfindungsgemäß durch eine Atemhilfe nach Anspruch 1.

Somit ist es möglich, die Atemhilfe beim Wintersport mit sich zuführen, ohne dass sie sich bei normaler sportlicher Betätigung im Bereich des Mundes befindet und somit einen Wintersportler möglicherweise stört oder behindert. Dadurch, dass das Gehäuse als Griffstück ausgebildet ist, kann die Atemhilfe bei Bedarf einfach und schnell dem Mund zugeführt werden, nämlich insbesondere dann, wenn der Wintersportler durch eine Lawine verschüttet wurde. Außerdem ist es möglich, das Gehäuse mit einem Lawinenrettungssystem zu koppeln, sodass durch die Bewegung der Atemhilfe zum Mund ein Auslösesystem aktiviert werden kann, um dadurch beispielsweise einen Lawinenairbag aufzublasen, welcher sich innerhalb eines Rucksacks befindet. In derselben Bewegung führt der Nutzer somit den Auslösegriff, der als Atemhilfe ausgebildet ist, zum Mund.

Die Trennung der Ausatemluft und der Einatemluft erfolgt mittels der Ventile unmittelbar im Gehäuse, d. h. in der Nähe des Mundstücks. Dadurch, dass die zumindest eine Einatemöffnung am Gehäuse ausgebildet ist, befindet diese sich in unmittelbarer Nähe des Mundstücks, sodass der Einatemkanal sehr kurz ist. Daher besteht keine bzw. eine zu vernachlässigende Totraumvergrößerung, da die Atemluft in unmittelbarer Nähe zum Mundstück aufgenommen wird. Die Einatemöffnung liegt frei, d. h. ist nicht mit weiteren Elementen, beispielsweise einem Schlauch verbunden. Die Ansaugung der Frischluft sowie die Trennung der Einatem- und Ausatemluft finden somit in einem Bauteil statt. Vorzugsweise ist das Gehäuse zumindest zweiteilig ausgebildet, insbesondere mit einer Oberschale und einer Unterschale, wodurch sich die Montage und Herstellung der Atemhilfe erleichtert.

Die zumindest eine Einatemöffnung ist auf derselben Seite des Gehäuses, insbesondere der Unterseite des Gehäuses angeordnet, wie das Mundstück. Vorzugsweise sind mehrere Einatemöffnungen vorgesehen, sodass einem Benutzer genügend Atemluft zur Verfügung steht. Die Einatemöffnungen und das Mundstück können auf derselben Seite angeordnet sein. Dadurch können das Mundstück und die Einatemöffnungen einfacher verdeckt angeordnet werden, um ein Eindringen von beispielsweise Schnee zu verhindern. Insbesondere kann die komplette Fläche der Unterseite des Gehäuses als Lufteinlass ausgebildet sein (außer in einem Bereich, in dem der Ausatemkanal angeordnet ist).

Besonders vorteilhaft ist es, wenn eine geschlossene Abdeckung zur Abdeckung des Mundstücks und/oder der zumindest einen Einatemöffnung vorgesehen ist. Somit kann ein Eindringen von Schnee oder Feuchtigkeit verhindert werden, wenn die Atemhilfe nicht benötigt wird. Weder das Mundstück noch die Einatemöffnungen können somit verstopfen oder vereisen. Somit wird die Funktionsfähigkeit im Notfall, d. h. bei Auftreten einer Lawine, sichergestellt.

Das Gehäuse kann mit der Abdeckung lösbar verbindbar sein. Somit kann die Abdeckung besonders einfach und schnell von dem Gehäuse gelöst werden, wenn die Atemhilfe zum Einsatz kommen soll. Der Vorteil der Abdeckung ist insbesondere der, dass das offene Mundstück und somit das empfindliche Innenleben des Griffs erst im Moment des Auslösens "geöffnet" werden. Das hat zum Vorteil, dass durch das Mundstück ohne Auslösen keine Fremdkörper in den Griff gelangen oder die Ventile vereisen können. Erst wenn der Griff wirklich gebraucht wird/durch das Abziehen von der Abdeckung (im Moment des Lawinenabgangs) ist der Griff zur Atmung bereit.

Insbesondere kann die Abdeckung eine Aufnahme für das Mundstück aufweisen. Die Atemhilfe kann somit mit dem Mundstück in die Aufnahme eingesteckt werden und einfach wieder von der Abdeckung abgelöst werden.

Das Mundstück kann in die Abdeckung einclipsbar sein. Dadurch ist es besonders einfach, das Mundstück auch wieder von der Abdeckung zu trennen. Somit ist die Atemhilfe besonders schnell einsatzbereit. Die Abdeckung kann dabei aus unterschiedlichen Teilen mit unterschiedlichen Materialien bestehen. Beispielsweise kann ein Befestigungsteil aus einem härteren Material ausgebildet sein und beispielsweise mit einem Tragsystem verbunden werden, während ein weicherer Teil nachgiebig sein kann, sodass das Mundstück im Bereich des weichen Teils einfach eingeclipst und auch wieder entnommen werden kann.

Alternativ oder zusätzlich kann vorgesehen sein, dass an der Abdeckung ein Vorsprung vorgesehen ist, der in eine entsprechende Innenkontur des Mundstücks eingesteckt werden kann bzw. die Innenkontur des Mundstücks kann über den Vorsprung gestülpt und mit diesem verclipst werden. Insbesondere durch diese Maßnahme ist es möglich, die Abdeckung ohne Umrandung vorzusehen, d. h. die Abdeckung kann keine das Mundstück umschließende Umrandung aufweisen. Die Kontur des Mundstücks ist somit größer als die Kontur der Abdeckplatte, sodass Stufen oder Spalte vermieden werden, in denen sich Wasser festsetzen kann. Somit kann verhindert werden, dass das Mundstück an der Abdeckplatte festfriert. Zusätzlich wird die Innenkontur abgedichtet.

Die Abdeckung kann ein Befestigungsmittel zur Befestigung an einem Tragsystem, insbesondere einem Schultergurt, aufweisen. Somit kann die Atemhilfe über die Abdeckung beispielsweise an einem Schultergurt befestigt werden. Die Aufnahme kann dabei nach unten geöffnet sein, sodass ein Benutzer im Notfall das Gehäuse nach unten aus der Aufnahme herausziehen kann und dabei ein Lawinenrettungssystem auslösen kann. Gleichzeitig kann er die Atemhilfe zum Mund führen.

Das Befestigungsmittel kann beispielsweise so ausgebildet sein, dass die Abdeckung in unterschiedlichen Positionen am Schultergurt befestigt werden kann. Beispielsweise kann ein Kedersystem vorgesehen sein, sodass die Aufnahme stufenlos am Schultergurt verstellt werden kann.

Das Befestigungsmittel kann weiterhin beispielsweise vier Vorsprünge aufweisen. Insbesondere kann das Befestigungsmittel kreuzartig ausgebildet sein, sodass es in 90 Grad versetzten Positionen an entsprechenden Laschen eines Schultergurts befestigt werden kann. Insbesondere ist es dadurch möglich, die Abdeckung am linken und rechten Schultergurt in um 90 Grad versetzten Positionen zu befestigen. Dies kann insbesondere vorteilhaft sein, um eine Ausrichtung der Atemhilfe bzw. des Gehäuses zu bewirken, sodass das Gehäuse besonders gut greifbar und das Mundstück ohne weitere Drehbewegung dem Mund zugeführt werden kann.

Weitere Vorteile der Erfindung ergeben sich, wenn im Einatemkanal und/oder im Bereich der zumindest einen Einatemöffnung ein Filterelement angeordnet ist. Somit kann verhindert werden, dass Partikel, Wasser oder Schnee zu den Ventilen gelangen und diese verstopfen oder vereisen.

Besondere Vorteile ergeben sich, wenn das Filterelement aus hydrophobem Material ausgebildet ist. Weiterhin kann das Filterelement an der Wandung des Einatemkanals anliegen. Somit besteht insbesondere kein Zwischenraum zwischen dem Filterelement und der Wandung des Einatemkanals, sodass sich dort kein Wasser sammeln kann.

Das Filterelement kann aus einem luftdurchlässigen und wasserabweisenden Material ausgebildet sein. Insbesondere kann das Material hydrophobisiert und/oder plasmabehandelt sein, um es wasserabweisend auszugestalten. Das Filterelement kann als Textil, insbesondere Stoff, Gewebe, Gestrick, Vlies oder dergleichen ausgebildet sein. Das Filterelement kann flexibel sein. Das Filterelement ist vorzugsweise ortsfest im Bereich einer Einatemöffnung festgelegt. Der Stoff kann dabei zwischen die Oberschale und die Unterschale des Gehäuses eingeklemmt sein. Das Filterelement kann plan mit der Außenseite des Gehäuses angeordnet sein. Somit können Stufen oder Spalte vermieden werden, an denen sich Eis-, Schnee- oder Wasserablagerungen bilden können.

Um zu verhindern, dass Wasser in den Bereich der Einatemöffnung und insbesondere in den Bereich des Filterelements gelangt, können im Bereich der Einatemöffnung ein oder mehrere Wasserabweiser, insbesondere Lamellen, vorgesehen sein. Die Lamellen können so ausgerichtet und zueinander angeordnet sein, dass bei einer Wasserbeaufschlagung senkrecht zur Oberfläche des Gehäuses kein Wasser an das Filterelement gelangen kann. Beispielsweise können die Lamellen in einem Winkelbereich zwischen 30 und 60 Grad zur Oberfläche des Gehäuses ausgerichtet sein.

Der Ausatemkanal kann mit einer Luftleitung, insbesondere einem Schlauch, verbunden sein. Somit kann die Ausatemluft vom Mundstück weggeleitet werden und an einer anderen Stelle ausgeleitet werden. Somit kann wirksam verhindert werden, dass ausgeatmetes CO₂ wieder eingeatmet wird.

Wie bereits erwähnt, kann das Gehäuse mit einem Auslösemechanismus eines Lawinenrettungssystems verbunden sein. Somit kann beim Zuführen der Atemhilfe zum Mund eines Benutzers der Auslösemechanismus ausgelöst werden und beispielsweise ein Lawinenairbag aktiviert werden. Der Auslösemechanismus bzw. ein Teil des Auslösemechanismus kann an unterschiedlichen Stellen mit dem Gehäuse koppelbar sein. Somit kann die Atemhilfe sowohl links als auch rechts, d. h. an einem linken oder einem rechten Schultergurt eingesetzt werden und durch einen Benutzer mit der linken oder rechten Hand ausgelöst werden. Insbesondere kann vorgesehen sein, dass der Auslösemechanismus rechts oder links am Gehäuse koppelbar bzw. befestigbar ist. Dazu können beispielsweise am Gehäuse entsprechende Ausnehmungen vorgesehen sein, in die ein verdicktes Endstück eines Seilzugs eingelegt werden kann. Das verdickte Ende des Seilzugs kann dann beispielsweise über eine Art Bajonettverschluss in der Ausnehmung gesichert werden. Der Bajonettverschluss kann wiederum gesichert werden, um ein versehentliches Öffnen zu verhindern. Die Sicherung kann über eine Blockierung des Raums, in dem sich der Bajonett-Zapfen bewegt, erfolgen.

Die Ventile im Gehäuse können beispielsweise als Lenzventile ausgebildet sein. Sie sind innerhalb des Gehäuses angeordnet und trennen die Einatemluft von der Ausatemluft. Die Ausatemluft kann über einen Ausatemschlauch, welcher über einen Schulterträger eines Tragsystems führt auf die Rückseite eines Rucksacks, der am Tragsystem angeordnet ist, geführt und dort abgelassen werden. Da der Bereich, an dem die Frischluft angesaugt wird, an einem anderen Ort liegt wie der Ausatembereich, kann somit wirksam verhindert werden, dass CO₂ wieder eingeatmet wird. Eine deutlich längere Überlebenszeit unter einer Lawine ist die Folge.

Die Einatemluft kann durch einen hydrophoben Filter gefiltert werden. Dies hat zum Vorteil, dass keine Partikel, Wasser oder Schnee in das Ventilsystem gelangen können. Wasser im Ventilsystem könnte dazu führen, dass die Ventile gefrieren. Die Einatemöffnungen sind durch den hydrophoben aber luftdurchlässigen Filter geschützt.

Die Einatemöffnung und das Mundstück werden erst geöffnet, wenn das Gehäuse von der Aufnahme, insbesondere einer Arretierungsplatte, gelöst wird. Dadurch wird sichergestellt, dass über das Mundstück keine Feuchtigkeit, Wasser, Schnee oder andere Partikel in das Gehäuse und somit zu dem Filter und/oder den Ventilen gelangen. Der Filter kann plan mit der oberen Hälfte des Gehäuses bzw. der Außenseite des Gehäuses sein. Dies hat zur Folge, dass sich kein Wasser sammeln kann und zu einem Einfrieren und Verstopfen der Einatemöffnung führen kann. Das hydrophobe Material des Filterelements bildet zusammen mit der Abdeckung ein geschlossenes System, in das auch kein Kondenswasser oder Feuchtigkeit eindringen kann.

Das Mundstück an der Gehäuserückseite kann durch die Abdeckung, insbesondere eine Arretierplatte, lösbar mit dem Schulterträger eines Tragsystems, insbesondere eines Rucksacks, verbunden sein. Durch die Form der Abdeckung kann das Mundstück verdeckt werden und vor äußeren Einflüssen geschützt werden. Des Weiteren bewirkt die Platzierung des Mundstücks auf der Unterseite des Gehäuses bzw. des griffartigen Gehäuses, so wie die Form des Gehäuses, dass eine Hebelwirkung durch die Schneemassen der Lawine weitestgehend reduziert wird. Eine Öffnung der Abdeckung nach unten erlaubt die Auslösung eines Airbags-Systems sowie die Ablösung der Atemhilfe von der Abdeckung durch Ziehen an der Atemhilfe nach unten. Des Weiteren bietet die Arretierplatte den Vorteil, dass der Griff und das Atemsystem ohne das Airbag-System verwendet werden können. Das Mundstück/der Griff kann somit am Schulterträger ohne einen Auslösemechanismus des Airbag-Systems arretiert werden.

Durch die Anordnung der beiden Ventile im Gehäuse wird die Einatemvon der Ausatemluft an der ersten möglichen Stelle separiert. Dies hat zur Folge, dass im Vergleich zum Stand der Technik kein CO₂ wieder eingeatmet wird. Ein Totraum entfällt. Dadurch, dass bekannte Systeme die Atemluft nicht direkt vor dem Mund von der Ausatemluft trennen, schlagen Ventile bei flacher Atmung nicht an, was zur Folge haben kann, dass die Ausatemluft nicht von der Einatemluft getrennt wird.

Das erfindungsgemäße System benötigt auch lediglich einen Schlauch der zum Ableiten der Ausatemluft verwendet wird. Ein Schlauch vom Einatemkanal zu einer Ventileinheit, die beispielsweise auf der Schulter eines Benutzers angeordnet ist, entfällt.

Dadurch, dass die Einatemöffnungen auf der Unterseite des Gehäuses angeordnet sind, werden diese nicht durch die Hand eines Benutzers abgedeckt, wenn dieser die Atemhilfe zum Mund führt. Daher ist es vorteilhaft, wenn die Einatemöffnungen im Bereich des Mundstücks, insbesondere auf derselben Seite des Gehäuses wie das Mundstück angeordnet sind.

Das Mundstück kann um 360 Grad drehbar und dabei in 90-Grad-Positionen arretierbar am Gehäuse angeordnet sein. Dabei kann vorgesehen sein, dass das Mundstück in den beiden Endlagen des Schwenkbereichs verrastbar ist, sodass die Position des Mundstücks relativ zum Gehäuse festgelegt ist. Somit kann das Mundstück in unterschiedlichen Positionen zum Gehäuse ausgerichtet werden, wodurch die Atemhilfe für die Verwendung bzw. Befestigung am linken oder rechten Schultergurt eines Tragsystems angepasst werden kann. Insbesondere kann vorgesehen sein, dass das Mundstück bezüglich einer Längsachse des Gehäuses um 45 Grad im Uhrzeigersinn oder gegen den Uhrzeigersinn verschwenkt werden kann. Somit kann die Atemhilfe so am Schultergurt befestigt werden, dass der Benutzer in einer einfachen Bewegung das Gehäuse samt Mundstück vom Schultergurt lösen und seinem Mund zuführen kann, ohne das Gehäuse und damit das Mundstück durch eine Drehbewegung an die Position seines Munds anpassen zu müssen.

Die Befestigung der Luftleitung am Gehäuse kann auf einfache Art und Weise dadurch bewirkt werden, dass in der Luftleitung ein Gegenlager vorgesehen ist, sodass die Luftleitung zwischen Gegenlager und Gehäuse eingeklemmt werden kann. Somit können Schellen oder Kabelbinder zum Befestigen der Luftleitung am Gehäuse vermieden werden. Dadurch und durch das bewegliche Mundstück ist der Griff in allen Raumachsen beweglich, sodass er sich mit den Schneemassen mitbewegen kann und flexibel ist. Auch bei starken Kräften durch die Schneemassen kann dadurch der Griff im Mund behalten werden.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt und in der nachfolgenden Beschreibung näher erläutert.

Es zeigen:
- Fig. 1: einen Benutzer mit ausgelöstem Lawinenairbag und die Atemhilfe im Bereich des Mundes eines Benutzers;
- Fig. 2: eine teilweise Längsschnitt-Darstellung einer Atemhilfe;
- Fig. 3: eine teilweise Schnitt-Darstellung entsprechend der Linie A-A der Fig. 2;
- Fig. 4: eine Explosionsdarstellung einer alternativen Ausführungsform einer Atemhilfe;
- Fig. 5: eine Schnittdarstellung durch ein Mundstück und eine Abdeckung;
- Fig. 6: eine perspektivische Darstellung der alternativen Ausführungsform der Atemhilfe;
- Fig. 7: eine Ansicht von unten auf eine Ausführungsform einer Atemhilfe;
- Fig. 8: eine Schnittdarstellung gemäß der Linie VIII - VIII der Fig. 7.

Die Fig. 1 zeigt einen Benutzer 1, der ein Lawinenrettungssystem mit einem Tragsystem 2, welches Schultergurte 3 aufweist, mit sich führt. Eine griffartige Atemhilfe 5 wurde von einer Halterung am Schultergurt 3 gelöst und dem Mund zugeführt. Dabei wurde ein Auslösemechanismus betätigt, sodass ein Lawinenairbag 6 aufgeblasen wurde. Durch die Atemhilfe 5 wird Luft in unmittelbarer Umgebung der Atemhilfe 5 eingeatmet, was durch die Pfeile 7, 8, 9 angedeutet ist. Ausgeatmete Luft wird über den Schlauch 10 entlang des Schultergurts 3 und in das Lawinenrettungssystem, insbesondere einen Rucksack, geführt, sodass es am unteren Ende des Lawinenrettungssytems ausgeführt werden kann, was durch den Pfeil 11 angedeutet ist. Dabei verläuft der Schlauch 10 nicht im Hohlraum/Packbereich eines Rucksacks, sondern in der "Rückenwand" des Rucksacks und berührt somit den Innenraum/Packbereich des Rucksacks nicht.

Die Fig. 2 zeigt eine teilweise Schnitt-Darstellung einer Atemhilfe 5. Die Atemhilfe 5 umfasst ein Gehäuse 20 mit einer oberen Gehäusehälfte 20a und einer unteren Gehäusehälfte 20b. Im Gehäuse 20 ist ein Einatemkanal 21 ausgebildet, wobei der Weg der Einatemluft durch die Bezugsziffer 22 markiert ist. Weiterhin ist im Gehäuse 20 ein Ausatemkanal 23 ausgebildet, wobei der Weg der Ausatemluft durch die Bezugsziffer 24 markiert ist. Sowohl der Einatemkanal 21 als auch der Ausatemkanal 23 münden in ein Mundstück 25. Im Einatemkanal 21 ist ein Ventil 26 angeordnet, welches als Lenzventil ausgebildet ist und automatisch öffnet, wenn eingeatmet wird und automatisch schließt, wenn ausgeatmet wird.

Im Ausatemkanal 23 ist ebenfalls ein Ventil 27 angeordnet, welches als Lenzventil ausgebildet ist. Das Ventil 27 schließt automatisch, wenn eingeatmet wird und öffnet automatisch, wenn ausgeatmet wird. An den Ausatemkanal 23 schließt sich eine Luftleitung 28 an, insbesondere der Schlauch 10 (Fig. 1), um ausgeatmete Luft abzuführen. In der Luftleitung 28 ist ein ringförmiges Gegenlager 29 angeordnet, wobei die Luftleitung 28 zwischen das Gegenlager 29 und das Gehäuse 20 eingeklemmt ist.

Der Einatemkanal 21 mündet in Einatemöffnungen 30, 31. Die Einatemöffnungen 30, 31 sind frei liegend und auf der gleichen Seite des Gehäuses 20 angeordnet wie das Mundstück 25. Insbesondere sind sie auf einer Unterseite bzw. Rückseite des Gehäuses 20 angeordnet. Ein Benutzer kann somit die Oberseite bzw. obere Gehäusehälfte 20a greifen, ohne dass zu befürchten ist, dass die Einatemöffnungen 30, 31 überdeckt werden. Somit kann ein Benutzer die Atemhilfe 5 zum Mund führen und gegebenenfalls am Mund halten, ohne die Einatemöffnungen 30, 31 zu verdecken.

Eine Abdeckung 35 ist am Tragsystem 2, insbesondere am Schultergurt 3 befestigt. Über die Abdeckung 35 wird die Atemhilfe 5 am Schultergurt 3 gehalten. Die Abdeckung 35 ist im Bereich 36 schlitzartig ausgebildet, insbesondere an der Stelle 37 offen. Die Atemhilfe 5 kann demnach in Pfeilrichtung 38 von der Abdeckung 35 abgenommen werden, wodurch das Mundstück 25 freigegeben wird. In der gezeigten Stellung wird das Mundstück 25 durch die Abdeckung 35 abgedeckt, sodass keine Partikel, Schnee oder Feuchtigkeit über das Mundstück in das Gehäuse 20 gelangen können. Das Mundstück 25 kann in der Abdeckung 35 verrastet sein.

Gemäß einer nicht gezeigten Ausgestaltung kann die Abdeckung 35 so ausgebildet sein, dass auch die Einatemöffnungen 30, 31 abgedeckt werden, sodass auch hier keine Feuchtigkeit eindringen kann.

Im Einatemkanal 21 ist ein Filterelement 40 angeordnet, insbesondere aus hydrophobem Material. Das Filterelement 40 verhindert, dass über die Einatemöffnungen 30, 31 Schnee, Feuchtigkeit oder Partikel in das Gehäuse 20 gelangen und der Einatemkanal 21 verstopft wird, insbesondere Feuchtigkeit bis zum Ventil 26 oder gar Ventil 27 gelangt. Somit kann eine Funktionsbeeinträchtigung der Ventile 26, 27, insbesondere durch Einfrieren, verhindert werden.

Der Darstellung der Fig. 3 kann man entnehmen, dass Einatemöffnungen 30, 31 im Wesentlichen über die gesamte Unterseite des Gehäuses 20 verteilt angeordnet sind, sodass eine möglichst große Einatemfläche geschaffen ist. Weiterhin kann man der Fig. 3 entnehmen, dass an der Atemhilfe 5 ein Teil 50 eines Auslösemechanismus für das Lawinenrettungssystem angeordnet ist. Somit kann durch Zug an der Atemhilfe 5, insbesondere wenn diese in Pfeilrichtung 38 aus der Abdeckung 35 gelöst wird, gleichzeitig ein Lawinenrettungssystem, insbesondere ein Lawinenairbag, ausgelöst werden. Somit sind mehrere Funktionen an der Atemhilfe 5 vereint. Das Mundstück 25 kann aus weichem und nachgiebigem Material ausgebildet sein, um den Komfort für einen Benutzer zu verbessern. Auch die Membranen der Ventile 26, 27 können aus Silikon ausgebildet sein.

Die Fig. 4 zeigt eine Explosionsdarstellung einer alternativen Ausführungsform einer Atemhilfe 5'. Auch die Atemhilfe 5' weist eine obere und eine untere Gehäusehälfte 20a', 20b' auf. Die untere Gehäusehälfte 20b' weist Einatemöffnungen 30', 31' auf. Im Bereich der Einatemöffnungen 30', 31' sind Filterelemente 40', die aus textilem Material, insbesondere Stoff, ausgebildet sein können, vorgesehen. Die Filterelemente 40' werden durch Stützstrukturen 51 im Bereich der Einatemöffnungen 30', 31' abgestützt. Die Stützstrukturen 51 können gitterartig ausgebildet sein. Die Stützstrukturen 51 können die Filterelemente 40' in einem Randbereich der Einatemöffnungen 30', 31' festklemmen, sodass die Filterelemente 40' stets gespannt sind. Insbesondere können die Stützstrukturen 51 so dimensioniert sein, dass sie die Filterelemente 40' so im Bereich der Einatemöffnungen 30', 31' positionieren, dass diese plan mit einer Oberfläche des Gehäuses 20', insbesondere der unteren Gehäusehälfte 20b', sind.

In der oberen Gehäusehälfte 20a' können Stützelemente 52 vorgesehen sein, an denen sich die Stützstrukturen 51 abstützen können. Durch Zusammenfügen der Gehäusehälften 20a', 20b' werden somit die Stützstrukturen 51 und die Filterelemente 40' zwischen die Gehäusehälften 20a', 20b' eingeklemmt und somit ortsfest positioniert.

Die Fig. 5 zeigt eine Schnittdarstellung durch ein Mundstück 25' und eine Abdeckung 35'. Die Abdeckung 35' weist einen Teil 35a' aus einem härteren Material und einen Teil 35b' aus einem vergleichsweise weicheren Material auf. Das weichere Material 35b' kann dem Mundstück 25' ausweichen, wenn dieses mit der Abdeckung 35' zusammengebracht wird. Somit kann das Mundstück 25' mit der Abdeckung 35' verclipst werden. Zusätzlich kann die Abdeckung 35' einen Vorsprung 35c' aufweisen, der eine Verdickung aufweist und ein Element 25a' des Mundstücks 25' mit einer aufweitbaren Öffnung durchgreift. Somit ist das Mundstück 25' auch noch über den Vorsprung 25c' an der Abdeckung 35' lösbar gehalten.

Die Fig. 6 zeigt die Atemhilfe 5' in einer perspektivischen Darstellung. Die Abdeckung 35' ist mit dem Mundstück 25' verbunden.

Weiterhin ist in der Fig. 6 zu erkennen, dass die Atemhilfe 5' eine Koppelstelle 55 zur Kopplung mit einem Teil eines Auslösemechanismus aufweist. Die Koppelstelle 55 kann als Ausnehmung ausgebildet sein. Eine solche Koppelstelle 55 kann auch auf der gegenüberliegenden, hier nicht sichtbaren Seite der Atemhilfe 5' vorgesehen sein. Ein verdicktes Ende eines Auslösemechanismus kann in die Vertiefung der Koppelstelle 55 eingelegt werden und dort durch ein Fixierelement 56 fixiert werden. Das Fixierelement 56 kann als Bajonettverschluss ausgebildet sein. Um wiederum das Fixierelement 56 zu sichern, kann ein Sicherungselement 57 vorgesehen sein. Das Sicherungselement 57 kann verhindern, dass sich das Fixierelement 56 unbeabsichtigt löst, insbesondere unbeabsichtigt zurückdreht und den Teil des Auslösemechanismus freigibt.

Andererseits kann das Fixierelement 56 bewusst gelöst werden, um den Auslösemechanismus auf der einen Seite der Atemhilfe 5' zu entkoppeln und an der gegenüberliegenden Seite zu koppeln. Dies kann insbesondere dann hilfreich sein, wenn die Atemhilfe 5' vom linken zum rechten Schultergurt oder umgekehrt gewechselt werden soll.

Der Fig. 7 kann man zum einen entnehmen, dass im Bereich der Einatemöffnungen 30" und 31" als Lamellen ausgebildete Wasserabweiser 33 vorgesehen sind, die den Wasserdruck vermindern und verhindern, dass Wasser in den Bereich des Filterelements gelangt und dieses somit vereisen kann. Außerdem erlauben die Lamellen größere Atemöffnungen im Filterelement.

Weiterhin ist der Fig. 7 zu entnehmen, dass an der Abdeckung 35" ein Befestigungsmittel 36 zur Befestigung an einem Schultergurt vorgesehen ist. Das Befestigungsmittel 36 ist kreuzartig ausgebildet und weist Vorsprünge 36a - 36d auf. Somit kann das Befestigungsmittel 36 mit den gegenüberliegenden Vorsprüngen 36a, 36c oder 36b, 36d an an einem Schultergurt vorgesehenen, benachbarten Schlaufen befestigt werden. Die Abdeckung 36 kann somit in um 90 Grad versetzten Positionen an einem Schultergurt befestigt werden.

Der Schnittdarstellung der Fig. 8 kann man entnehmen, dass die Abdeckung 35" das Mundstück 25" umfangsmäßig nicht umschließt und keine dafür geeignete Umrandung aufweist. Das Mundstück 25" kann gegenüber der Abdeckung 35" beispielsweise über eine Dichtung 39 abgedichtet sein. Das Mundstück 25" kann gegenüber dem Gehäuse 20" verschwenkbar sein. Insbesondere kann das Mundstück 25" zwischen zwei um 90 Grad versetzten Endpositionen verschwenkbar sein, wobei das Mundstück 25" in den Endpositionen verrastbar ist. Somit lässt sich das Mundstück 25" an unterschiedliche Befestigungspositionen der Abdeckung 35" anpassen.

## Patentansprüche

1. Atemhilfe (5, 5'), um einer durch eine Lawine verschütteten Person das Atmen zu ermöglichen, mit einem Gehäuse (20), das einen Einatemkanal (21) mit einem im Gehäuse (20) angeordneten Ventil (26), das beim Einatmen automatisch öffnet und beim Ausatmen automatisch schließt, und einen Ausatemkanal (23) mit einem im Gehäuse (20, 20', 20") angeordneten Ventil (27), das beim Einatmen automatisch schließt und beim Ausatmen automatisch öffnet, aufweist, wobei der Einatemkanal (21) und der Ausatemkanal (23) in ein am Gehäuse (20, 20', 20") angeordnetes Mundstück (25, 25') münden und das Gehäuse (20, 20', 20") zumindest eine Einatemöffnung (30, 31, 30', 31', 30", 31") aufweist, in die der Einatemkanal (21) mündet, wobei das Gehäuse (20, 20') als Griffstück ausgebildet ist, das mit einer Hand durch einen Benutzer greifbar und dem Mund zuführbar ist, **dadurch gekennzeichnet, dass** die zumindest eine Einatemöffnung (30, 31, 30', 31') auf derselben Seite des Gehäuses (20, 20', 20"), insbesondere der Unterseite des Gehäuses (20, 20', 20"), angeordnet ist wie das Mundstück (25, 25', 25"), wobei die zumindest eine Einatemöffnung (30, 31, 30', 31', 30", 31") frei liegt.

2. Atemhilfe nach Anspruch 1, **dadurch gekennzeichnet, dass** eine geschlossene Abdeckung (35, 35', 35") zur Abdeckung des Mundstücks (25, 25', 25") und/oder der zumindest einen Einatemöffnung (30, 31, 30', 31', 30", 31") , wenn die Atemhilfe nicht benötigt wird, vorgesehen ist.

3. Atemhilfe nach Anspruch 2, **dadurch gekennzeichnet, dass** das Gehäuse (20, 20', 20") mit der Abdeckung (35, 35', 35") lösbar verbindbar ist.

4. Atemhilfe nach einem der Ansprüche 2 oder 3, **dadurch gekennzeichnet, dass** die Abdeckung (35) eine Aufnahme für das Mundstück (25) aufweist.

5. Atemhilfe nach einem der Ansprüche 2 oder 3, **dadurch gekennzeichnet, dass** das Mundstück (25', 25") in die Abdeckung (35', 35") einclipsbar ist.

6. Atemhilfe nach einem der Ansprüche 2 bis 5, **dadurch gekennzeichnet, dass** die Abdeckung (35, 35', 35") ein Befestigungsmittel (36) zur Befestigung an einem Schultergurt (3) eines Tragsystems (2) aufweist.

7. Atemhilfe nach einem der vorhergehenden Ansprüche, **dadurch gekennzeichnet, dass** im Einatemkanal (21) und/oder im Bereich der zumindest einen Einatemöffnung (30, 31, 30', 31', 30", 31") ein Filterelement (40, 40') angeordnet ist.

8. Atemhilfe nach Anspruch 7, **dadurch gekennzeichnet, dass** das Filterelement (40) aus hydrophobem Material ausgebildet ist.

9. Atemhilfe nach Anspruch 7, **dadurch gekennzeichnet, dass** das Filterelement (40') aus einem luftdurchlässigen und wasserabweisenden Material ausgebildet ist.

10. Atemhilfe nach einem der vorhergehenden Ansprüche 7 bis 9, **dadurch gekennzeichnet, dass** das Filterelement (40, 40') vollflächig an der Wandung des Einatemkanals (21) anliegt und/oder plan mit der Außenseite des Gehäuses (20, 20', 20") angeordnet ist.

11. Atemhilfe nach einem der vorhergehenden Ansprüche, **dadurch gekennzeichnet, dass** der Ausatemkanal (23) mit einer Luftleitung (28), insbesondere einem Schlauch, verbunden ist.

12. Atemhilfe nach einem der vorhergehenden Ansprüche, **dadurch gekennzeichnet, dass** das Gehäuse (20, 20', 20") mit einem Auslösemechanismus (50) eines Lawinenrettungssystems verbunden ist.

13. Atemhilfe nach Anspruch 12, **dadurch gekennzeichnet, dass** der Auslösemechanismus (50) an unterschiedlichen Stellen mit dem Gehäuse (20', 20") koppelbar ist.

14. Atemhilfe nach einem der vorhergehenden Ansprüche 7 bis 13, **dadurch gekennzeichnet, dass** im Bereich der Einatemöffnung (30", 31") einer oder mehrere Wasserabweiser (33), insbesondere Lamellen, angeordnet sind, wobei das Filterelement (40, 40') unterhalb der Wasserabweiser (33) angeordnet ist.

15. Atemhilfe nach einem der vorhergehenden Ansprüche, **dadurch gekennzeichnet, dass** das Mundstück (25") um 360 Grad drehbar und in den 90-Grad-Positionen arretierbar am Gehäuse (20") angeordnet ist.

16. Atemhilfe nach einem der vorhergehenden Ansprüche 2 bis 15, **dadurch gekennzeichnet, dass** die Abdeckung (35") keine das Mundstück (25") umschließende Umrandung aufweist.

17. Atemhilfe nach einem der vorhergehenden Ansprüche 11 bis 16, **dadurch gekennzeichnet, dass** im Inneren der Luftleitung (28) im Bereich des Gehäuses (20, 20', 20") ein Gegenlager (29) vorgesehen ist, sodass die Luftleitung zwischen Gegenlager (29) und Gehäuse (20, 20', 20") eingeklemmt ist.

## Claims

1. Breathing aid (5, 5') for enabling a person buried by an avalanche to breathe, comprising a housing (20) which has an inhalation channel (21) comprising a valve (26) arranged in the housing (20) that opens automatically during inhalation and closes automatically during exhalation and an exhalation channel (23) comprising a valve (27) arranged in the housing (20, 20', 20") that closes automatically during inhalation and opens automatically during exhalation, the inhalation channel (21) and the exhalation channel (23) opening into a mouthpiece (25, 25') arranged on the housing (20, 20', 20") and the housing (20, 20', 20") having at least one inhalation opening (30, 31, 30', 31', 30", 31") into which the inhalation channel (21) opens, the housing (20, 20') being designed as a handle which can be grasped by a user with one hand and brought to the mouth, **characterized in that** the at least one inhalation opening (30, 31, 30', 31') is arranged on the same side of the housing (20, 20', 20"), in particular the underside of the housing (20, 20', 20"), as the mouthpiece (25, 25', 25"), the at least one inhalation opening (30, 31, 30', 31', 30", 31") being exposed.

2. Breathing aid according to claim 1, **characterized in that** a closed cover (35, 35', 35") is provided for covering the mouthpiece (25, 25', 25") and/or the at least one inhalation opening (30, 31, 30', 31', 30", 31") when the breathing aid is not required.

3. Breathing aid according to claim 2, **characterized in that** the housing (20, 20', 20") can be detachably connected to the cover (35, 35', 35").

4. Breathing aid according to either claim 2 or claim 3, **characterized in that** the cover (35) has a receptacle for the mouthpiece (25).

5. Breathing aid according to either claim 2 or claim 3, **characterized in that** the mouthpiece (25', 25") can be clipped into the cover (35', 35").

6. Breathing aid according to any of claims 2 to 5, **characterized in that** the cover (35, 35', 35") has a fastening means (36) for fastening to a shoulder strap (3) of a carrying system (2).

7. Breathing aid according to any of the preceding claims, **characterized in that** a filter element (40, 40') is arranged in the inhalation channel (21) and/or in the region of the at least one inhalation opening (30, 31, 30', 31', 30", 31").

8. Breathing aid according to claim 7, **characterized in that** the filter element (40) is made of a hydrophobic material.

9. Breathing aid according to claim 7, **characterized in that** the filter element (40') is made of an air-permeable and water-repellent material.

10. Breathing aid according to any of the preceding claims 7 to 9, **characterized in that** the filter element (40, 40') rests against the entire surface of the wall of the inhalation channel (21) and/or is arranged so as to be flush with the outside of the housing (20, 20', 20").

11. Breathing aid according to any of the preceding claims, **characterized in that** the exhalation channel (23) is connected to an air line (28), in particular a tube.

12. Breathing aid according to any of the preceding claims, **characterized in that** the housing (20, 20', 20") is connected to a trigger mechanism (50) of an avalanche rescue system.

13. Breathing aid according to claim 12, **characterized in that** the trigger mechanism (50) can be coupled to the housing (20', 20") at different points.

14. Breathing aid according to any of the preceding claims 7 to 13, **characterized in that** one or more water deflectors (33), in particular lamellae, are arranged in the region of the inhalation opening (30", 31"), the filter element (40, 40') being arranged below the water deflectors (33).

15. Breathing aid according to any of the preceding claims, **characterized in that** the mouthpiece (25") is arranged on the housing (20") such that it can be rotated through 360 degrees and locked in the 90-degree positions.

16. Breathing aid according to any of the preceding claims 2 to 15, **characterized in that** the cover (35") does not have a rim surrounding the mouthpiece (25").

17. Breathing aid according to any of the preceding claims 11 to 16, **characterized in that** a counter bearing (29) is provided inside the air line (28) in the region of the housing (20, 20', 20") such that the air line is clamped between the counter bearing (29) and the housing (20, 20', 20").

## Revendications

1. Aide respiratoire (5, 5') pour permettre à une personne ensevelie par une avalanche de respirer, comportant un boîtier (20), lequel comporte un canal d'inspiration (21) comportant une valve (26) disposée dans le boîtier (20), laquelle s'ouvre automatiquement lors de l'inspiration et se ferme automatiquement lors de l'expiration, et un canal d'expiration (23) comportant une valve (27) disposée dans le boîtier (20, 20', 20"), laquelle se ferme automatiquement lors de l'inspiration et s'ouvre automatiquement lors de l'expiration, dans laquelle le canal d'inspiration (21) et le canal d'expiration (23) débouchent dans un embout buccal (25, 25') disposé sur le boîtier (20, 20', 20") et le boîtier (20, 20', 20") comporte au moins une ouverture d'inspiration (30, 31, 30', 31', 30", 31") dans laquelle débouche le canal d'inspiration (21), dans laquelle le boîtier (20, 20') est conçu sous la forme d'une pièce de préhension, laquelle peut être saisie par un utilisateur avec une main et amenée à la bouche, **caractérisée en ce que** l'au moins une ouverture d'inspiration (30, 31, 30', 31') est disposée sur le même côté du boîtier (20, 20', 20"), en particulier le côté inférieur du boîtier (20, 20', 20"), que l'embout buccal (25, 25', 25"), dans lequel l'au moins une ouverture d'inspiration (30, 31, 30', 31', 30", 31") est libre.

2. Aide respiratoire selon la revendication 1, **caractérisée en ce qu'**un couvercle (35, 35', 35") fermé est fourni pour couvrir l'embout buccal (25, 25', 25") et/ou l'au moins une ouverture d'inspiration (30, 31, 30', 31', 30", 31") lorsque l'aide respiratoire n'est pas nécessaire.

3. Aide respiratoire selon la revendication 2, **caractérisée en ce que** le boîtier (20, 20', 20") peut être relié de manière amovible au couvercle (35, 35', 35").

4. Aide respiratoire selon l'une des revendications 2 ou 3, **caractérisée en ce que** le couvercle (35) comporte un logement pour l'embout buccal (25).

5. Aide respiratoire selon l'une quelconque des revendications 2 ou 3, **caractérisée en ce que** l'embout buccal (25', 25") peut être clipsé dans le couvercle (35', 35").

6. Aide respiratoire selon l'une quelconque des revendications 2 à 5, **caractérisée en ce que** le couvercle (35, 35', 35") comporte un moyen de fixation (36) destiné à la fixation à une sangle d'épaule (3) d'un système de support (2).

7. Aide respiratoire selon l'une quelconque des revendications précédentes, **caractérisée en ce qu'**un élément filtrant (40, 40') est disposé dans le canal d'inspiration (21) et/ou dans la zone de l'au moins une ouverture d'inspiration (30, 31, 30', 31', 30", 31").

8. Aide respiratoire selon la revendication 7, **caractérisée en ce que** l'élément filtrant (40) est formé à partir d'un matériau hydrophobe.

9. Aide respiratoire selon la revendication 7, **caractérisée en ce que** l'élément filtrant (40') est formé à partir d'un matériau perméable à l'air et hydrofuge.

10. Aide respiratoire selon l'une quelconque des revendications précédentes 7 à 9, **caractérisée en ce que** l'élément filtrant (40, 40') repose entièrement contre la paroi du canal d'inspiration (21) et/ou est disposé à plat avec le côté extérieur du boîtier (20, 20', 20").

11. Aide respiratoire selon l'une quelconque des revendications précédentes, **caractérisée en ce que** le canal d'expiration (23) est relié à une conduite d'air (28), en particulier à un tuyau.

12. Aide respiratoire selon l'une quelconque des revendications précédentes, **caractérisée en ce que** le boîtier (20, 20', 20") est relié à un mécanisme de déclenchement (50) d'un système de sauvetage en cas d'avalanche.

13. Aide respiratoire selon la revendication 12, **caractérisée en ce que** le mécanisme de déclenchement (50) peut être accouplé au boîtier (20', 20") en différents points.

14. Aide respiratoire selon l'une quelconque des revendications précédentes 7 à 13, **caractérisée en ce qu'**au moins un déflecteur d'eau (33), en particulier une lamelle, est disposé dans la zone de l'ouverture d'inspiration (30", 31"), dans lequel l'élément filtrant (40, 40') est disposé sous le déflecteur d'eau (33).

15. Aide respiratoire selon l'une quelconque des revendications précédentes, **caractérisée en ce que** l'embout buccal (25") peut pivoter sur 360 degrés et peut être verrouillé dans les positions à 90 degrés sur le boîtier (20").

16. Aide respiratoire selon l'une quelconque des revendications précédentes 2 à 15, **caractérisée en ce que** le couvercle (35") ne comporte aucune bordure entourant l'embout buccal (25").

17. Aide respiratoire selon l'une quelconque des revendications précédentes 11 à 16, **caractérisée en ce qu'**une butée (29) est située à l'intérieur de la conduite d'air (28) dans la zone du boîtier (20, 20', 20") de telle sorte que la conduite d'air est enserrée entre la butée (29) et le boîtier (20, 20', 20").
